# EUROPÄISCHE PATENTSCHRIFT

(11) **EP 0 447 354 B1**
(45) Veröffentlichungstag und Bekanntmachung des Hinweises auf die Patenterteilung: **11.01.1995**
(21) Anmeldenummer: 91810087.6
(22) Anmeldetag: 07.02.1991
(51) Int. Cl.: E05B 29/00

(54) **Schloss mit Segmenteinsatz**
Lock with segment-shaped tumblers
Serrure à gorges en forme de segment

(30) Priorität: 15.03.1990 YU 508/90
(43) Veröffentlichungstag der Anmeldung: 18.09.1991
(73) Patentinhaber: Mirkovic, Radivoje, YU-11000 Belgrad (YU); Vasilijevic, Vladimir, YU-11000 Belgrad (YU)
(72) Erfinder: Mirkovic, Radivoje, YU-11000 Belgrad (YU); Vasilijevic, Vladimir, YU-11000 Belgrad (YU)
(74) Vertreter: Rottmann, Maximilian R.

(56) Entgegenhaltungen:
- AT-B- 390 988
- FR-A- 2 088 717
- FR-A- 2 552 809

## Beschreibung

Die Erfindung betrifft ein Schloss mit Segmenteinsatz nach dem Oberbegriff des Anspruchs 1.

Das technische Problem wird mit dem Grundgedanken an bestimmte Forderungen, die ein Schloss mit Segmenteinsatz erfüllen muss, definiert. Diese Forderungen sind: 1) eine sehr grosse Anzahl von Code-Kombinationen; 2) eine einfache Handhabung durch Hineinstecken und Herausziehen des Schlüssels, ohne Herumdrehen; 3) die Verhinderung von Schäden infolge der Verwendung eines falschen Schlüssels oder eines ähnlichen Fremdkörpers; 4) einen Einsatz der Bestandteil des Schlosses ist und der im Gehäuse des Schlosses untergebracht ist, und 5) ein leichtes Entfernen jedes Fremdkörpers, der durch die Schlüsselführung in das Schloss der Tür gelangte. Das technische Problem besteht somit darin, ein Schloß mit Einsatz zu finden, welches die Kriterien der Qualität im Sinne der Sicherheit, der Beständigkeit und der Unkompliziertheit auf ein weit höheres Niveau heben wird, als das bisher bekannte Lösungen bieten.

Den Erfindern ist bekannt, dass es in Jugoslawien zwei grosse Produzenten, in Sombor und in Kamnik, gibt, die ungefähr 100 verschiedene Schlösser, jedoch nur einen Einsatztyp herstellen, was auch das Wesen des Problems ausmacht. Dieser Einsatz oder Zylinder, wie er genannt wird, kann einseitig oder zweiseitig, länger oder kürzer sein, was von der Dicke der Tür abhängt. Im Prinzip ist es jedoch immer die gleiche Lösung. Die Mängel dieses Einsatzes sind folgende: 1) eine begrenzte, kleine Anzahl von Code-Kombinationen; 2) nach längerem Gebrauch kommt es zum Verschleiss der Teile, das Schloss lässt sich selbst mit dem Originalschlüssel nur noch schwer öffnen; 3) der Einsatz kann leicht mechanisch beschädigt werden, da er so angebracht ist, dass er sich mit einem Teil ausserhalb der Türfläche befindet und nach dem Einführen von Öl, Sand oder etwas Ähnlichem praktisch unbrauchbar wird; 4) auf die Instandsetzung eines auf irgendeine Weise beschädigten Einsatzes wird im Prinzip verzichtet, da es sehr teuer ist und letztendlich, 5) recht leicht auch ohne Schlüssel geöffnet werden kann. Im Ausland werden "veredelte" Einsätze mit zwei und sogar mit vier Stiftreihen hergestellt, die eine Erhöhung der Anzahl von Code-Kombinationen zum Ziel haben, wodurch jedoch die anderen angeführten Mängel nicht behoben sind. Sicher bestehen weltweit auch noch zeitgemässere als die vorgängig beschriebenen Lösungen für Schlösser mit Einsatz, die Problematik bleibt jedoch dieselbe.

Aus der FR-A-2-088 717 ist ein Schloss mit Segmenteinsatz bekannt, welches ein Gehäuse mit Deckel aufweist. Im Gehäuse ist eine Welle angeordnet, an deren einem Ende ein Riegel und am entgegengesetzten Ende eine Betätigungsplatte angebracht ist. Auf der Welle ist eine Feder aufgezogen, die sich zwischen dem Riegel und einem Flanschelement abstützt. Um den Riegel zu Betätigen ist eine Klinke vorgesehen, mittels welcher über die Betätigungsplatte die Welle und damit die Klinke verschoben werden kann. Um das Schloss zu verriegeln, ist an der Klinke ein Nocken angeformt, der mit einem Vorsprung am Blockiermechanismus zusammenzuwirken bestimmt ist. Nachteilig bei diesem Schloss ist, dass durch Gewaltanwendung der Nocken leicht abgebrochen und das Schloss dadurch geöffnet werden kann.

Aus der FR-A-2 552 809 ist im weiteren eine elektromechanische Schliessvorrichtung bekannt, deren Riegel mittels je eines Elektromagneten geöffnet bzw. geschlossen werden kann. Die Schliessvorrichtung weist im wesentlichen einen Mitnehmer, sowie eine dreieckförmige, drehbar gelagerte Platte zum Schliessen des Riegels auf, wobei die beiden Elektromagneten mit der Platte verbunden sind. Im weiteren ist ein Zylinder für Sicherheitsschlüssel vorgesehen. Der Mitnehmer weist zwei konzentrische Elemente auf, die mit einer Kupplungsvorrichtung abkuppelbar verbunden sind, wobei die dreieckförmige Schliess-Platte mit einer Einrückvorrichtung verbunden ist.

Die eingangs genannten Probleme werden für ein Schloß mit Segmenteinsatz der obengenannten Art gemäß den kennzeichnenden Merkmalen des Anspruchs 1 gelöst.

Bevor eine Beschreibung der Lösung des technischen Problems mit Hilfe der beigelegten Zeichnungen gegeben wird, soll eine Aufzahlung der Hauptcharakteristiken dieser Erfindung zur Ergänzung der Erläuterungen beitragen. Diese sind:
1. die genannte grosse Anzahl von Code-Kombinationen, die in die Millionen gehen kann.
2. Die Funktionen des Verschliessens und des Aufschliessens werden auf die gleiche Art und Weise vollzogen, indem der Schlüssel einfach in den Segmenteinsatz des Schlosses gesteckt wird.
3. Der Schlüssel wird mit Druck von Hand in den Einsatz des Schlosses gesteckt, das heisst, dass jedes folgende Einführen des Schlüssels das Schloss abwechselnd auf- und zuschliesst.
4. Der Schlüssel wird nur von der Aussenseite benutzt; von der Innenseite her werden mit Druck auf einen Knopf die gleichen Funktionen des Auf- und Zuschliessens vollzogen.
5. Die Handhabung des Schlosses mit Segmenteinsatz ist äusserst einfach, selbst für Kinder ist es leicht.
6. Der Einsatz des Schlosses befindet sich im Schlossgehäuse und wird komplett in die Tür eingebaut.
7. Der Einsatz des Schlosses kann infolge der Benutzung eines falschen Schlüssels oder ähnlichen Gegenstandes, wie auch infolge des Einführens von Öl, Sand oder ähnlichem, nicht beschädigt werden.
8. Ohne den entsprechenden Schlüssel kann das Schloss weder geöffnet noch aufgebrochen werden, auch Beschädigungen sind ausgeschlossen.
9. Jeden Fremdkörper der in den Einsatz des Schlosses gelangte, kann man leicht durch Einführen des entsprechenden Schlüssels auf die andere Seite hinausschieben.
10. Der Schlüssel des Schlosses mit Segmenteinsatz ist einfach, praktisch und zeitgemäß gestaltet; Dicke 1 - 1,5mm und Breite etwa 20mm.
11. Der selbe Riegel dient zum Schliessen und zum Verschliessen der Tür.
12. Fast alle Teile des Segmenteinsatzes können aus Zink, Messing oder ähnlichen Materialien gegossen werden. Hier bietet sich auch der Kunststoff an, was in diesem Bereich sicher eine Seltenheit darstellt. Solch eine Technologie der Ausführung ist möglich, da es sich dabei ausschliesslich um Konstruktionslösungen handelt, die in der Herstellung keine hohe Präzision verlangen.

Anhand der nachfolgenden Zeichnungen wird ein Ausführungsbeispiel der Erfindung näher erläutert. In den Zeichnungen zeigen:
Fig.1 das komplette Schloss in natürlicher Grösse;
Fig. 2 einen Teil-Querschnitt durch das Schloss;
Fig. 3 einen Längsschnitt durch das Schloss.
Fig.4 und 5 zwei Projektionen des Schlosses in aufgeschlossenem Zustand;
Fig. 6 und 7 das zugeschlossene Schloss;
Fig. 8 den Segmenteinsatz in räumlicher Darstellung;
Fig.9, 9A und 9B den Schlüssel;
Fig.10 den Segmenteinsatz in Längsprojektion, und
Fig. 11 bis 17 Querschnitte durch den Segmenteinsatz in unterschiedlichen Phasen der Betätigung.

In einem Gehäuse 2 mit Deckel 3 sind alle Teile des Schlosses untergebracht. Der Segmenteinsatz 1 ist durch Schrauben mit dem Gehäuse 2 verbunden. Auf einer Welle 4, deren Querschnitt quadratisch ist, reihen sich fast alle Teile des Schlosses aneinander. Eine Feder 5 hat die Aufgabe den Riegel 6 in seine normale Stellung zurückzuführen. Eine kraftschlüssige Verbindung zwischen der Welle 4 und dem Riegel 6 ist mit einem Gewindering 7 hergestellt, wobei die Welle im Gewindering drehbar abgestützt ist. Ein runder Käfig 8 hat die Aufgabe des Vermittlers zum Drehen der Welle 4. Der Käfig 8 ist drehbar in einem Vorderlager 9 und einem Hinterlager 12 abgestützt. Ein Kreuz 10 ist auf die gemeinsame Welle 4 aufgezogen und mit einer Mutter 11 gesichert. Von der Aussenseite "S" wird der runde Käfig 8 mit Hilfe des Segmenteinsatzes 1 um 45° gedreht, was durch eine Feder 19 ermöglicht wird. Von der Innenseite "U" her wird der Käfig 8 um den gleichen Winkel von 45° durch ein Bewegungsteil gedreht, das sich aus einer Verbindung zum Knopf 15, einer Führung 16, einer Feder 17 und einem Schieber 18 zusammensetzt. Das Kreuz 10 stellt sich also wie auch der Käfig 8 auf 45°, da beide durch die gemeinsame Welle 4 verbunden sind, wodurch das Schloss eine offene bzw. geschlossene Stellung einnimmt. Die Stellung des Schlosses kann man in den Fig. 4, 5, 6, und 7 leicht erkennen. Eine achsiale Verschiebung der Welle um den Weg "H" wird dadurch erreicht, dass der Zahn der Klinke 13 durch eine Drehbewegung das Kreuz 10 zieht, wodurch über die Welle 4 auch der Riegel 6 um den Weg "H" verschoben wird. Indessen verbleibt der runde Käfig 8 an der Stelle zwischen den beiden Lagern 9 und 12. Wenn jetzt von der Aussenseite "S" oder von der Innenseite "U" her über den Käfig 8 die Welle 4 um 45° gedreht wird, dann wird das Schloss zugeschlossen, wie dies die Bilder 6 und 7 zeigen. Das bedeutet, dass sich der Zahn der Klinke 13 zwischen den Schenkeln des Kreuzes befindet, was beim Vergleich der Bilder 5 und 7 zu sehen ist. Wenn keine Kraft mehr auf die Klinke wirkt, dann führt die Feder 14 den Zahn der Klinke in seine Ausgangsstellung zurück.

Die Qualität des Schlosses zeichnet sich auch dadurch aus, dass der selbe Riegel 6 dem Schliessen und dem Verschliessen der Tür dient. Auf dem zweiten Zeichnungsblatt ist nur der Segmenteinsatz 1 dargestellt. Wenn die aufgezählten, hervorstechenden Eigenschaften dieser Erfindung in der Einführung zur Beschreibung des technischen Problems richtig verstanden wurden, dann dürfte es auch leicht sein, die Erläuterungen allein zum Segmenteinsatz zu verfolgen. In Bild 8 ist der Segmenteinsatz 1 räumlich dargestellt. Bild 9 zeigt den Schlüssel 34, ebenfalls räumlich, der zum Einsatz gerichtet ist. In Bild 9a ist der zweiseitige Schlüssel 34 und in Bild 9b der einseitige Schlüssel dargestellt. Im Hinblick auf den schon genannten Vorteil dieser Erfindung, dass eine sehr hohe Anzahl von Code-Kombinationen ermöglicht wird, muss erwähnt werden, dass der Schlüssel 34 in zwei Varianten, als einseitiger und als zweiseitiger, hergestellt werden kann. Zweiseitig wurde der Schlüssel bezeichnet, dessen linke und rechte Seiten symmetrisch sind, das heisst, er kann in den Einsatz des Schlosses auf die eine oder andere Weise eingeführt werden, da die obere und die untere Seite gleich sind. Der in Bild 9b dargestellte, einseitige Schlüssel kann den Einsatz des Schlosses nur dann aktivieren, wenn er in einer bestimmten Stellung eingeführt wird. Jedoch ist auch dabei der Vorteil dieser Variante augenscheinlich, da sich hier eine äusserst grosse Anzahl von Code-Kombinationen bietet.

Bild 10 zeigt den Segmenteinsatz in Längsprojektion mit geöffnetem Deckel 25, auf dem sich auch die Einführöffnung für den Schlüssel 26 befindet. In den Fig. 11 bis 17 sind verschiedene Querschnitte des Einsatzes dargestellt, die unterschiedliche Phasen während der Funktion des Einsatzes repräsentieren. Im Gehäuse des Einsatzes 20 ist der bewegliche Teil 21 mit allen zugehörigen Elementen untergebracht. Die Anzahl der einzelnen Segmente 22 ist beliebig, bzw. hängt von der gewünschten Anzahl der Code-Kombinationen ab. Über Endfedern 23 setzt der Schlüssel 34 mit seinen Aussparungen am Ende (links und rechts) den beweglichen Teil 21 um den Arbeitsweg "H" in Bewegung, dabei werden Federn 24 zusammengedrückt, die nach Ausbleiben der Kraftwirkung seitens des Schlüssels den beweglichen Teil in seine Ausgangsstellung zurückführen. Bestandteil des Gehäuses 20 ist eine Trennwand 27, auf die sich alle Segmente 22 aufziehen, das heisst, wenn der entsprechende Schlüssel (der richtige Code) verwendet wird. Im entgegengesetzten Fall dient sie als Sperrwand, welche die Bewegung des Teiles 21 verhindert. Die Nut 28 am Segment 22 hat an jedem der aufgereihten Segmente eine veränderbare Winkelstellung, was eigentlich die Code-Kombination des Einsatzes darstellt. Alle Segmente sind auf dem gemeinsamen Zapfen 29 aufgereiht, der sich mit seinen Enden in den entsprechenden Öffnungen am beweglichen Teil 21 abstützt. Die Federn der Segmente 30 sind mit dem einen Ende fest in das Segment 22 eingefügt, während sie sich mit dem anderen Ende rückwirkend auf die Fläche des beweglichen Teiles 21 lehnen. Die Federn der Segmente 30 haben die Aufgabe, die Segmente 22 nach dem Ausbleiben der Kraftwirkung des Türschlüssels in ihre Ausgangsstellung zurückzuführen. Unterhalb des beweglichen Teiles 21 befindet sich der Schieber 31 mit seinem Zapfen 32 und seiner Feder 33. Diese kleine Baueinheit aus drei Teilen ist die gleiche wie im Schloss, gekennzeichnet mit der Nummer 18, und hat die selbe Aufgabe, nämlich den runden Käfig 8 um den Winkel von 45° zu drehen. Mit der Nummer 35 ist ein Teil gekennzeichnet, das nicht Bestandteil des Segmenteinsatzes oder des Schlosses sondern ein Fremdkörper ist, der mit Gewalt in den Einsatz eingeführt wurde, um das Schloss zu beschädigen, bzw. um es aufzubrechen. Fig. 17 erläutert das Vorgehen, wie ein solcher Fremdkörper 35 mit Hilfe des Schlüssels 34 aus dem Einsatz entfernt werden kann. Fig. 16 zeigt, was mit dem Einsatz geschieht, wenn mit Gewalt ein falscher Schlüssel oder ähnlicher Gegenstand in den Schlosseinsatz eingeführt wird. Die Endfeder 23 biegt sich auf Grund der übermässigen Kraft des Schlüssels nach oben. Damit gestattet sie dem Schlüssel, sich unter ihr vorüber zu schieben, währenddem das bewegliche Teil 21 dabei an seinem Platz bleibt. Der falsche Schlüssel oder der Fremdkörper können aus dem Einsatz zurückgenommen werden, oder man kann ihn auf die andere Seite hinausschieben. Dabei bleibt der Einsatz und auch das ganze Schloss unbeschädigt. In Fig. 15 sieht man die exakte Stellung des Schlüssels 34 und der Endfeder 23 zueinander. Fig. 14 stellt eine Situation dar, zu der es kommt, wenn der falsche Schlüssel, aber ohne Gewaltanwendung, verwendet wird. Da der falsche Schlüssel nicht über den richtigen Code für die Betätigung der Segmente verfügt, bleibt der bewegliche Teil mit den Segmenten an seinem Platz. Bei jeder Einführung des Schlüssels in den Einsatz, wobei es gleichgültig ist, ob es der richtige oder ein falscher Schlüssel ist, drücken ihn die Federn der Segmente 30 nach dem Ausbleiben der Kraftwirkung aus dem Einsatz heraus. Fig. 12 zeigt die Situation, wenn der Code zusammengesetzt ist, bzw. wenn jede Nut 28 an den Segmenten 22 zusammengefügt und bereit ist, sich in ihrer weiteren Bewegung auf die Trennwand 27 aufzuziehen und den Arbeitsweg "H" des Einsatzes zu verwirklichen, was auch in Fig. 13 gezeigt wird. Alles, was in dieser Beschreibung zur Lösung des technischen Problems angeführt wurde, ist auch in der Praxis durch mehrere gefertigte Funktionsmodelle bestätigt worden.

## Patentansprüche

1. Schloss mit Segmenteinsatz, welches ein mit einem Deckel (3) versehenes Gehäuse (2) aufweist, in welchem eine längsverschiebbar gelagerte Welle (4) untergebracht ist, an derem einen Ende sich ein Riegel (6) und am entgegengesetztem Ende eine Betätigungsplatte (10) befinden, während auf der Welle (4) eine Feder (5) aufgezogen ist, die sich mit dem einen Ende gegen den Riegel (6) und mit dem anderen Ende gegen ein Flanschelement (9) zur Lagerung der Welle (4) stützt, dadurch gekennzeichnet, dass die Welle (4) quadratischen Querschnitt besitzt und in einem mit der Welle (4) drehfest verbundenen, runden Käfig (8) aufgenommen ist, welcher zwischen zwei als Lager (9, 12) ausgebildeten Flanschelementen drehbar gelagert und durch ein Betätigungsorgan (31) des Segmenteinsatzes (1) um jeweils 45° verdrehbar ist, um die kreuzartig ausgebildete Betätigungsplatte (10) von einer Wirk- in eine Ruhestellung und umgekehrt zu bringen.

2. Schloss mit Segmenteinsatz nach Anspruch 1, dadurch gekennzeichnet, dass über der Welle (4), genau oberhalb des runden Käfigs (8), der Segmenteinsatz (1) mit Schrauben am Gehäuse (2) befestigt ist, und dass sich in der gleichen Ebene, unter dem runden Käfig (8), ein manuelles Betätigungselement befindet, das ein Verbindungselement zu einem Knopf (15), eine Führung (16), eine Feder (17) und einen Schieber (18) umfasst.

3. Schloss mit Segmenteinsatz nach Anspruch 1 oder 2, dadurch gekennzeichnet, dass sich im Gehäuse (20) des Segmenteinsatzes mit Deckel (25) ein beweglicher Schieber (21) befindet, an welchem auf einem Zapfen (29) die Segmente (22) mit ihren Federn (30) aufgereiht sind, wobei weitere Federn (24) zum Zurückführen des beweglichen Schiebers (21) in seine Ausgangsstellung vorgesehen sind.

4. Schloss mit Segmenteinsatz nach Anspruch 3, dadurch gekennzeichnet, dass jedes Segment (22) eine Nut (28) besitzt, die sich bei zutreffendem Code, unter Wirkung eines Schlüssels (34), der symmetrisch oder asymmetrisch ausgebildet sein kann, eine Trennwand (27) umgreift, um so einen Arbeitsweg ("H") des beweglichen Schiebers (21) zu ermöglichen.

5. Schloss mit Segmenteinsatz nach Anspruch 4, dadurch gekennzeichnet, dass an bestimmten Stellen im beweglichen Schieber (21) Endfedern (23) untergebracht sind, während unterhalb des beweglichen Schiebers (21) das Betätigungsorgan (31) mit seinem Zapfen (32) und Feder (33) angeordnet ist.

## Claims

1. Lock with a segment insert, which comprises a housing (2) provided with a cover (3), in which a shaft (4) mounted to move longitudinally is located, at one end of which a latch (6) and at the opposite end an actuating plate (10) are located, whereas a spring (5) is fitted on the shaft (4), which spring is supported by one end against the latch (6) and by the other end against a flange member (9) for the mounting of the shaft (4), characterised in that the shaft (4) has a square cross-section and is received in a round cage (8) connected in a non-rotary manner to the shaft (4), which cage is mounted to rotate between two flange members constructed as bearings (9, 12) and can be rotated by respectively 45° by an actuating member (31) of the segment insert (1), in order to bring the actuating plate (10) having a cross-like construction from an operative into an inoperative position and vice-versa.

2. Lock with a segment insert according to Claim 1, characterised in that above the shaft (4), exactly above the round cage (8), the segment insert (1) is attached by screws to the housing (2) and that located in the same plane, below the round cage (8), is a manual actuating member, which comprises a connection member to a button (15), a guide (16), a spring (17) and a slide (18).

3. Lock with segment insert according to Claim 1 or 2, characterised in that located in the housing (20) of the segment insert with the cover (25) is a movable slide (21), on which the segments (22) with their springs (30) are arranged in a row on a journal (29), further springs (24) being provided for guiding the movable slide (21) back into its initial position.

4. Lock with segment insert according to Claim 3, characterised in that each segment (22) comprises a groove (28), which in the case of the appropriate code, under the action of a key (34), which can be constructed symmetrically or asymmetrically, engages around a dividing wall (27), in order to facilitate a working stroke ("H") of the movable slide (21).

5. Lock with segment insert according to Claim 4, characterised in that limit springs (23) are located at certain points in the movable slide (21), whereas below the movable slide (21), the actuating member (31) with its journal (32) and spring (33) is located.

## Revendications

1. Serrure à gorges en forme de segment, qui présente un boîtier (2) muni d'un couvercle (3) dans lequel est logé un arbre (4) placé de manière à pouvoir coulisser dans le sens de la longueur, sur lequel se trouvent un verrou (6) à une extrémité et une plaque de commande (10) à l'autre extrémité, tandis que sur l'arbre (4) est remonté un ressort (5) qui s'appuie avec une extrémité contre le verrou (6) et avec l'autre extrémité contre un élément à bride (9) pour le logement de l'arbre (4), caractérisée en ce que l'arbre (4) a une section carrée et est reçu dans une cage (8) ronde et relié à l'arbre (4) de façon à ne pas tourner, laquelle cage est logée de façon à pouvoir tourner entre deux éléments à bride conçus comme des paliers (9, 12) et peut être tournée respectivement de 45° par un organe de commande (31) de la gorge en forme de segments (1), afin d'amener la plaque de commande (10), conçue en forme de croix, d'une position active à une position de repos et inversement.

2. Serrure à gorges en forme de segment selon la revendication 1, caractérisée en ce que, au-dessus de l'arbre (4), exactement au-dessus de la cage ronde (8), les gorges en forme de segment (1) sont fixées par des vis sur le boîtier (2), et ce que dans le même plan, sous la cage (8) ronde, se trouve un élément de commande manuel qui comprend un élément de liaison avec un bouton (15), un guide (16), un ressort (17) et un coulisseau (18).

3. Serrure à gorges en forme de segment selon la revendication 1 ou 2, caractérisée en ce que dans le boîtier (20) des gorges en forme de segment avec couvercle (25) se trouve un coulisseau (21) mobile sur lequel les segments (22) sont alignés avec leurs ressorts (30) sur un téton (29), d'autres ressorts (24) étant prévus pour ramener le coulisseau mobile (21) dans sa position initiale.

4. Serrure à gorges en forme de segment selon la revendication 3, caractérisée en ce que chaque segment (22) a une rainure (28) qui enveloppe une cloison de séparation (27) quand le code est bon, sous l'effet d'une clé (34) qui peut être conçue de façon symétrique asymétrique, afin de permettre ainsi une course de travail ("H") du coulisseau mobile (21).

5. Serrure à gorges en forme de segment selon la revendication 4, caractérisée en ce que des ressorts d'extrémité sont logés à certains endroits dans le coulisseau (21) mobile, tandis que l'organe de commande (31) avec son téton (32) et son ressort (33) est logé au-dessous du coulisseau mobile.
